# EUROPÄISCHE PATENTSCHRIFT

(11) **EP 1 941 957 B1**
(45) Veröffentlichungstag und Bekanntmachung des Hinweises auf die Patenterteilung: **09.09.2009**
(21) Anmeldenummer: 07000213.4
(22) Anmeldetag: 08.01.2007
(51) Int. Cl.: B21D 43/11

(54) **Vorrichtung zum intermittierenden Zuführen eines band- oder drahtförmigen Halbzeugmaterials zu einer Presse**
Device for intermittent feed of a semifinished product in strip or wire form to a press
Dispositif d'alimentation intermittente d'un demi-produit en forme de bande ou de fil dans une presse

(43) Veröffentlichungstag der Anmeldung: 09.07.2008
(73) Patentinhaber: BRUDERER AG, CH-9320 Frasnacht (CH)
(72) Erfinder: Hafner, Josef, Thomas, 9404 Rorschacherberg (CH)
(74) Vertreter: Blum, Rudolf Emil

(56) Entgegenhaltungen:
- EP-A1- 1 002 596

## Beschreibung

Die vorliegende Erfindung betrifft eine Vorrichtung zum intermittierenden Zuführen eines band- oder drahtförmigen Halbzeugmaterials zu einer Presse gemäss dem Oberbegriff von Patentanspruch 1.

Bei der industriellen Fertigung von kleinen Press- und Stanzteilen kommen heute schnelllaufende Pressen zum Einsatz, denen mittels einer synchronisierten Zuführvorrichtung ein band- oder drahtartiges Halbzeugmaterial intermittierend zugeführt wird. Zum Vorschieben wird das Halbzeugmaterial in der Zuführvorrichtung zwischen zwei Walzen oder in einer Schiebzange geklemmt und durch eine gegenläufige Drehbewegung der Walzen um einen bestimmten Rotationswinkel oder eine lineare Bewegung der Schiebezange vorgeschoben. Nach jedem Vorschieben wird die Klemmung des Halbzeugmaterials zwischen den Walzen oder in der Schiebezange jeweils aufgehoben und die Walzen bzw. die Schiebezange werden wieder in die Ausgangssituation zurückversetzt, wobei das Halbzeugmaterial mit einem Klemmlineal oder einer Klemmzange festgehalten wird. Sodann folgt, gegebenenfalls nach zusätzlicher Durchführung eines Zwischenlüftschritts, bei welchem das Halbzeugmaterial in der Zuführvorrichtung kurzzeitig freigegeben wird um eine exakte Positionierung desselben mittels eines Positionierorgans in der Presse zu ermöglichen, der nächste Vorschiebevorgang.

Während die heute bekannten Walzenvorschubvorrichtungen den Vorteil aufweisen, dass sie relativ kompakt, kostengünstig und robust sind und zudem für relativ hohe Vorschubfrequenzen geeignet sind, haben diese jedoch den gravierenden Nachteil, dass sie ungeeignet für empfindliche Halbzeugmaterialien sind, da diese beim Vorschieben mit den Walzen infolge der linienförmigen Kontaktfläche einer enormen Flächenpressung ausgesetzt werden, was praktisch zwangsläufig zu Marken und Kratzern führt.

Die heute bekannten Zangenvorschubvorrichtungen hingegen eignen sich bestens für die Verarbeitung von sehr empfindlichen Halbzeugmaterialien, da dieses beim Vorschieben nicht überwalzt sondern lediglich an einzelnen Stellen relativ grossflächig in den Zangen geklemmt wird, so dass nur örtlich ein Kontakt zwischen Vorschuborgan und Halbzeug entsteht und auch deutlich geringere Flächenpressungen vorliegen.

EP 1 002 596 A1 offenbart eine derartige Zangenvorschubvorrichtung. Diese umfasst eine im Betrieb vor- und zurücklaufenden Schiebezange zum Vorschieben eines bandförmigen Halbzeugmaterials in einer Vorschiebephase, eine feststehende Klemmzange zum Festhalten des Halbzeugmaterials in einer Nicht-Vorschiebephase und eine Steuerschwinge mit einem an ein Steuerende derselben angekoppelten Schwingenantrieb. Die Schiebezange und die Klemmzange sind mechanisch jeweils über einen Doppelhebel und eine Zuglasche mit der Steuerschwinge gekoppelt, so dass sie im Betrieb durch Hin- und Herbewegen des Steuerendes der Steuerschwinge mit dem Schwingenantrieb abwechselnd geöffnet und geschlossen werden können zwecks Ermöglichung eines abwechselnden Vorschiebens und Festhaltens des Halbzeugmaterials mit der Vorrichtung.

Der entscheidende Nachteil der heute bekannten Zangenvorschubeinrichtungen ist jedoch darin zu sehen, dass sie nur relativ geringe Vorschubfrequenzen zulassen.

Es stellt sich deshalb die Aufgabe eine Zangenvorschubvorrichtung zur Verfügung zu stellen, welche ähnliche Vorschubfrequenzen ermöglicht wie eine vergleichbare Walzenvorschubvorrichtung und so die Vorteile dieser beiden Vorschubkonzepte miteinander kombiniert.

Diese Aufgabe wird durch die Vorschubvorrichtung gemäss Patentanspruch 1 gelöst.

Demgemäss umfasst die erfindungsgemässe Vorrichtung zum intermittierenden Zuführen eines band- oder drahtförmigen Halbzeugmaterials zu einer Presse eine im Betrieb bevorzugterweise linear vor- und zurücklaufende Schiebezange, mit welcher das Halbzeugmaterial in einer Vorschiebephase vorgeschoben wird. Des Weiteren umfasst die Vorrichtung eine feststehende Klemmzange, mit welcher das Halbzeugmaterials in einer Nicht-Vorschiebephase, also in einer Phase, in welche das Halbzeug stillsteht, festgehalten wird. Des Weiteren umfasst die Vorrichtung eine Steuerschwinge mit einem an ein Steuerende derselben angekoppelten Schwingenantrieb. Die Schiebezange und die Klemmzange sind derartig mechanisch mit der Steuerschwinge gekoppelt, dass sie im Betrieb durch Hin- und Herbewegen eines Steuerendes der Steuerschwinge mit dem Schwingenantrieb abwechselnd geöffnet und geschlossen werden können, um ein abwechselndes Vorschieben und Festhalten des Halbzeugmaterials mit der Vorrichtung zu ermöglichen. Dabei sind die Steuerschwinge, die Klemmzange und die Schiebezange derartig ausgebildet und miteinander gekoppelt, dass bei Abwesenheit einer vom Schwingenantrieb auf das Steuerende der Steuerschwinge ausgeübten Stütz- oder Betätigungskraft sowohl die Klemmzange als auch die Schiebezange geschlossen sind, es also zur Herstellung eines Zustands, in welchem beide Zangen geschlossen sind, keiner Krafteinleitung durch den Schwingenantrieb in das Steuerende der Steuerschwinge bedarf bzw. zur Herstellung dieses Zustands keine Krafteinleitung vom Schwingenantrieb in das Steuerende vorliegen darf. Mit anderen Worten gesagt ist das System Steuerschwinge-Klemmzange-Schiebezange also derartig ausgebildet, dass die beiden Zangen bei vom Schwingenantrieb freigeschnittenem Steuerende ausschliesslich durch Gewichtskräfte des Systems Steuerschwinge-Klemmzange-Schiebezange und/oder durch an dieses System angreifende Federkräfte geschlossen würden bzw. geschlossen gehalten würden.

Durch die erfindungsgemässe Ausbildung des Systems Steuerschwinge-Klemmzange-Schiebezange wird es möglich, Zangenvorschubvorrichtungen zur Verfügung zu stellen, welche mit wesentlich höheren Vorschubfrequenzen als bisher erzielbar betrieben werden können. Auch werden hierdurch besonders langlebige Konstruktionen möglich, da bei den erfindungsgemässen Vorschubvorrichtungen die Kraftrichtung im Antriebssystem für die Steuerschwinge wechselt, so dass bei der bevorzugten Ausbildung desselben mit Gleitlagerungen infolge des Spielwechsels eine optimale Versorgung der Gleitflächen mit Schmierstoff gewährleistet ist.

In einer bevorzugten Ausführungsform der Vorrichtung sind die beiden Zangen in einer Richtung quer zur Schwenkachse der Steuerschwinge gesehen an voneinander beabstandeten Punkten mit der Steuerschwinge gekoppelt, wobei der Ankopplungspunkt der Schiebezange an die Steuerschwinge zwischen dem Ankopplungspunkt der Klemmzange und dem Steuerende der Steuerschwinge angeordnet ist, und zwar bevorzugterweise mittig zwischen diesen. Hierdurch ergibt sich der Vorteil, dass die Klemmkraft der Schiebezange in der Vorschiebephase grösser ist als die Klemmkraft der Klemmzange in der Nicht-Vorschiebephase, was bevorzugt ist, da die Schiebezange zusätzlich die Massenträgheit des vorzuschiebenden Halbzeugmaterials und Reibungskräfte überwinden muss.

In einer weiteren bevorzugten Ausführungsform ist die Vorrichtung derartig ausgebildet, dass die Klemmzange und die Schiebezange durch ein Auf- und Abbewegen des Steuerendes der Steuerschwinge mit dem Schwingenantrieb abwechselnd geöffnet und geschlossen werden können. Hierdurch ergibt sich der Vorteil, dass eine einfache Kopplung zwischen den Zangen und der Steuerschwinge möglich wird und die Gewichtskräfte der Steuerschwinge und der Kopplungsorgane zum Schliessen der Zangen genutzt werden können.

In noch einer weiteren bevorzugten Ausführungsform der Vorrichtung greifen an der Steuerschwinge ein oder mehrere vorgespannte Federelemente an, bevorzugterweise eine oder mehrere vorgespannte Druckfedern und/oder Zugfedern, derart, dass durch deren Federkraft ein Schliessen der Zangen unterstützt wird. Hierdurch werden zum Schliessen der Zangen vom Schwingenantrieb allenfalls geringe zusätzliche Betätigungskräfte zwecks Überwindung von Trägheitskräften benötigt, was ein schnelles Schliessen im Betrieb begünstigt und es zudem erlaubt, die Klemmkräfte der Zangen in engen Grenzen festzulegen.

Dabei ist es bevorzugt, wenn die Klemmzange und die Schiebezange in einer Richtung quer zur Schwenkachse der Steuerschwinge gesehen an voneinander beabstandeten Punkten mit der Steuerschwinge gekoppelt sind und der Kraftangriffspunkt des Federelements oder, bei mehreren Federelementen, der resultierende Kraftangriffspunkt der Federelemente, bevorzugterweise mittig im Bereich zwischen den beiden Kopplungspunkten der Zangen liegt, so dass sich eine im wesentlichen ausgeglichene Verteilung der Federkraft auf die beiden Zangen ergibt.

In noch einer weiteren bevorzugten Ausführungsform der Vorrichtung weisen die Klemmzange und die Schiebezange jeweils eine obere und eine untere Zangenhälfte auf, welche zum Schliessen der Zangen aufeinander zu bewegbar und zum Öffnen der Zangen voneinander weg bewegbar sind. Dabei ist jeweils die untere Zangenhälfte in Schliessrichtung unbeweglich und die obere Zangenhälfte in Schliessrichtung beweglich ausgebildet, was den Vorteil ergibt, dass eine einfache Band- bzw. Drahtdickeneinstellung realisierbar ist, da die Klemmfläche der unteren Zangenhälfte für alle Dicken praktisch bündig mit der Fläche des Zuführtisches gehalten werden kann.

In noch einer weiteren bevorzugten Ausführungsform weisen die Klemmzange und die Schiebezange der Vorrichtung jeweils eine in Schliessrichtung unbewegliche und eine in Schliessrichtung bewegliche Zangenhälfte auf. Dabei sind die beweglichen Zangenhälften der Zangen jeweils derartig mit der Steuerschwinge gekoppelt, dass beim Öffnen bzw. Schliessen der jeweiligen Zange die Steuerschwinge im Bereich des Ankopplungspunktes dieser Zange eine mit der Öffnungs- bzw. Schliessbewegung der beweglichen Zangenhälfte im wesentlichen gleichgerichtete Bewegung vollführt, sich also z.B. bei einem Anheben der beweglichen Zangenhälfte ebenfalls hebt und bei einem Absenken derselben ebenfalls senkt. Hierdurch werden Konstruktionen möglich, bei denen die Klemmzange und die Schiebezange jeweils über ein einziges Lenkerelement mit der Steuerschwinge gekoppelt sind, was bevorzugt ist, da sich hierdurch eine direkte Ankopplung ergibt und unnötige bewegte Teile, welche zusätzliche Kosten, Massenträgheiten und Spiele verursachen, vermieden werden.

In noch einer weiteren bevorzugten Ausführungsform der Vorrichtung ist der Schwingenantrieb zur Bewirkung der Hin- und Herbewegung des Steuerendes der Steuerschwinge derartig ausgebildet, dass er sowohl in Belastungs- als auch in Entlastungsrichtung Betätigungskräfte übertragen kann. Bevorzugterweise ist dieser als Pleuel- oder Exzenterantrieb ausgebildet. Mit solchen Antrieben lassen sich hohe Vorschubfrequenzen erzielen, da die Entlastungsbewegung, für den Fall, dass diese aufgrund von Massenträgheiten in der erforderlichen Zeit nicht durch Gewichts- und/oder Federkräfte bewirkt wird, durch den Schwingenantrieb aufgezwungen wird.

In noch einer weiteren bevorzugten Ausführungsform der Vorrichtung ist die Steuerschwinge über ein Lenkerelement mit einem vorrichtungsfesten Bauteil verbunden, so dass diese in Kombination mit den Ankopplungspunkten an die Klemmzange und an die Schiebezange im Betrieb genau definierte Positionen bezüglich des Gehäuses einnimmt. Fällt die Ankopplungsstelle des Lenkers an der Steuerschwinge mit der Ankopplungsstelle einer der beiden Zangen zusammen, was bevorzugt ist, so ergibt sich der Vorteil, dass eine gemeinsame Ankopplungsstelle realisiert werden kann, was Fertigungskosten und Bauraum spart. Mit Vorteil fällt dabei die Ankopplungsstelle des Lenkers mit der dem Steuerende nächstgelegenen Ankopplungsstelle einer der beiden Zangen an die Steuerschwinge zusammen, da hierdurch Konstruktionen möglich werden, bei denen ohne unnötige Vergrösserung der baulichen Abmessungen ein guter Kompromiss zwischen einer aus kinematischer Sicht erstrebenswerten möglichst grossen Lenkerlänge (möglichst kleiner Verdrehwinkel in den Lagerungspunkten zur Minimierung der Horizontalbewegung der Steuerschwinge) und einer aus lagerungstechnischer Sicht erstrebenswerten möglichst kurzen Lenkerlänge (möglichst grosser Verdrehwinkel in den Lagerungspunkten zur Vermeidung von Lagerschäden) vorliegt.

In noch einer weiteren bevorzugten Ausführungsform der Vorrichtung liegen sämtliche Krafteinleitungspunkte in die Steuerschwinge bzw. bei mehreren Einleitungspunkten für dieselbe Kraft die jeweiligen resultierenden Krafteinleitungspunkte in einer Ebene senkrecht zu einer Schwenkachse der Steuerschwinge, so dass die Schwinge im Betrieb torsionsmomentenfrei ist. Dabei ist es bevorzugt, dass die Ebene, in welcher die Krafteinleitungspunkte liegen, durch die Längsachse eines im Betrieb mit der Vorrichtung vorzuschiebenden Halbzeugmaterials führt. Durch diese Massnahmen lässt sich maximale Präzision und eine hohe Lebensdauer erzielen.

Weitere bevorzugte Ausführungen der Erfindung ergeben sich aus den abhängigen Ansprüchen und aus der nun folgenden Beschreibung anhand der Figuren. Dabei zeigen:
Fig. 1 einen Längsschnitt durch eine erfindungsgemässe Vorschubvorrichtung;
Fig. 2 einen Schnitt durch die Vorschubvorrichtung entlang der Linie A-A in Fig. 1; und
Fig. 3 einen Schnitt durch die Vorschubvorrichtung entlang der Linie B-B in Fig. 2.

Fig. 1 zeigt einen Längsschnitt durch eine erfindungsgemässe Zangenvorschubvorrichtung zum intermittierenden Zuführen eines bandartigen Materials 22 zu einer Stanzpresse (nicht gezeigt). Die Vorschubvorrichtung umfasst eine im Betrieb vor- und zurücklaufende Schiebezange 4, 7 zum Vorschieben des Halbzeugmaterials 22 in einer Vorschiebephase, eine in der Darstellung von Fig.1 hinter der Schiebezange 4, 7 angeordnete und deshalb nur in Fig. 2 sichtbare Klemmzange 24, 27 zum Festhalten des Halbzeugmaterials 22 während einer Betriebsphase, in der keine Vorschiebebewegung stattfindet, und eine Steuerschwinge 12, an welche die Schiebezange 4, 7 und die Klemmzange 24, 27 mechanisch angekoppelt sind und mittels welcher das Zusammenspiel von Schiebe- und Klemmzange gesteuert wird, indem im Betrieb ein Ende derselben - das anspruchsgemässe Steuerende der Steuerschwinge 12 - mittels eines Exzenterantriebs 40, 42, 42a, 44, 45 (siehe Fig. 3) auf und ab bewegt wird. Die Antriebsenergie für die Vorschubvorrichtung wird von der Stanzpresse über eine Gelenkwelle 20 zugeführt. An Stelle dieser Gelenkwelle 20 könnte auch ein Antriebsmotor, bevorzugterweise ein Servomotor, die Antriebsenergie bereitstellen. Wie zu erkennen ist, wird die Drehbewegung der Gelenkwelle 20 durch ein Ritzel 19 und ein Zahnrad 18 auf eine Hauptwelle 16 umgelenkt. Ein spezieller Kurbelmechanismus in der Hauptwelle 16 erzeugt daraus eine rein horizontale Bewegung eines Zapfens 49, welche über ein vertikal verschiebbares Lager 50 in einen stufenlos verstellbaren Schrittwinkel an einem Lenker 1 umgewandelt wird. Dieser Schrittwinkel wird sodann auf eine Welle 2 mit einer Stirnverzahnung 2a übertragen und anschliessend über eine Zahnstange 3 in eine Längsbewegung der Schiebezange 4, 7 umgewandelt. Das zu transportierende Band 22 wird durch einen von der oberen Zangenhälfte 4 gebildeten Klemmschuh 5, der mit Schrauben 5a befestigt und deshalb austauschbar ist, auf die untere Zangenhälfte 7 der Schiebezange 4, 7 gepresst. Damit entsteht die zum Vorschieben nötige reibschlüssige Verbindung zwischen der Schiebezange 4, 7 und dem Bandmaterial 22.

Wie in Zusammenschau mit Fig. 2 erkennbar ist, welche einen Schnitt entlang der Linie A-A in Fig. 1 durch die Zangenvorschubvorrichtung zeigt, übt eine auf einem Bundbolzen 15a abgestützte Feder 29 über einen Deckel 30 eine vertikal nach unten gerichtete Druckkraft auf die Steuerschwinge 12 aus. Diese Kraft wird in der dargestellten Situation, in welcher die Klemmzange 24, 27 geöffnet ist und die Schiebezange 4, 7 unter Klemmung des Bandes 22 geschlossen ist, über einen Bolzen 13 auf einen Lenker 11 und über einen weiteren Bolzen 10 auf ein Joch 9a mit einer darin eingebauten Führungsstange 9 weitergegeben. Die obere Zangenhälfte 4 der Schiebezange 4, 7 ist auf Stiften 6, 6a vertikal beweglich geführt und durch die Führungsstange 9 über eine Büchse 4a mit der Federkraft beaufschlagt. Die untere Zangenhälfte 7 der Schiebezange 4, 7 ist mit vier Lagerbüchsen 7a auf Führungsstangen 8, 8a horizontal beweglich geführt und trägt die Stifte 6, 6a.

Wie in Zusammenschau mit Fig. 3, welche einen Schnitt durch die Zangenvorschubvorrichtung entlang der Linie B-B in Fig. 2 zeigt, erkennbar ist, wird die Steuerschwinge 12 von zwei Lenkern 14, 14a über die Enden des Bolzens 13 in Position gehalten. Die Lenker 14, 14a wiederum sind über Achsbolzen 48, 48a im Gehäuse 23 der Vorschubvorrichtung abgestützt. Damit ist die Steuerschwinge 12 in der Höhe variabel, was für die Einstellbarkeit der Vorschubvorrichtung auf verschiedene Banddicken und einen allfälligen Zwischenlüftbetrieb erforderlich ist.

Mit einem Drehknopf 15 kann die Vorspannkraft der Feder 29 verstellt werden. Ein Flansch 28 begrenzt die möglichen Endlagen und mit einem Klemmmechanismus 28a wird ein ungewolltes Verstellen der Kraft im normalen Vorschubbetrieb verhindert.

Die Steuerschwinge 12 muss in eine Pendelbewegung versetzt werden, damit die Schiebezange 4, 7 und die Klemmzange 24, 27 abwechselnd geöffnet und geschlossen werden zwecks abwechselnden Vorschiebens und Festhaltens des Bandmaterials 22. Hierzu wird die Drehbewegung der Hauptwelle 16 über zwei Kettenräder 17a, 17b und eine Kette 17 auf eine Welle 43 übertragen, welche über eine sogenannte Oldham-Kupplung mit einer Schwingenantriebswelle 42 gekoppelt ist. Durch die Oldham-Kupplung wird ein Versetzen der Drehachsen der Wellen 42, 43 zueinander ermöglicht. Auf der Schwingenantriebswelle 42, welche mit Gleitsteinen 44 mit Kugellagern 44a im Steuerende der Steuerschwinge 12 gelagert ist, sitzt eine Exzenterbüchse 42a, welche bei Rotation dieser Welle 42 eine Hubbewegung der Steuerendes der Steuerschwinge 12 bewirkt. Die Exzenterbüchse 42a ist mit zwei Nadellagern 45 im Kopf einer Verstellspindel 40 gelagert. Die Gleitsteine 44 sind in horizontalen Schlitzen im Steuerende der Steuerschwinge 12 geführt und weisen so den nötigen Freiheitsgrad auf. Die Spindel 40 kann zum Einstellen der Vorrichtung auf unterschiedliche Dicken des vorzuschiebenden Bandmaterials 22 nach oben oder unten verstellt werden, indem nach einem Lösen einer Sicherungsschraube 39 eine in einem Flansch 37 gelagerte Spindelmutter 38 verdreht wird. Um die Spindel 40 dabei gegen Verdrehen zu sichern, ist ein Führungselement 41 vorhanden, in welchem der Kopf der Spindel 40 in einem Schlitz vertikal verschieblich geführt ist.

Der gesamte Schwingenantrieb und die Steuerschwinge 12 mit all ihren zugeordneten Mechanismen sind im Gehäuse 23 der Vorschubvorrichtung angeordnet. Die Schiebezange 4, 7 ist im Gehäusedeckel 27 eingebaut. Das Joch 9a ist in einer speziellen Führung 27a geführt. Der Deckel 27 ist mit Schrauben 27b mit dem Gehäuse 23 verbunden. Mit dieser Verbindung kann auch das Spiel zwischen der Zahnstange 3 und dem Ritzel 2a eingestellt bzw. minimiert werden.

Die Klemmzange 24, 27 weist im wesentlichen den gleichen Aufbau auf wie die Schiebezange 4, 7. Auch hier ist die obere Zangenhälfte 24 auf Stiften (nicht gezeigt) vertikal beweglich geführt. Diese sind jedoch direkt in den vorrichtungsfesten Deckel 27 geschraubt, welcher gleichzeitig die untere, feststehende Zangenhälfte 27 bildet. Zudem verbindet auch hier ein Lenker 32 die obere Zangenhälfte 24 über zwei Bolzen 31, 33 mit der Steuerschwinge 12.

Wie bei genauem Hinschauen erkennbar wird, ist das System Klemmzange-Schiebezange-Steuerschwinge hier erfindungsgemäss derartig ausgestaltet, dass ein Zustand, in welchem beide Zangen 4, 7, 24, 27 gleichzeitig geschlossen sind, nur dann vorliegen kann, wenn vom Schwingenantrieb 40, 42, 42a, 44, 45 keinerlei Kräfte in das Steuerende der Steuerschwinge 12 eingeleitet werden, also weder in Richtung vertikal nach oben gerichtete noch in Richtung vertikal nach unten gerichtete Stütz- bzw. Betätigungskräfte in das Steuerende der Steuerschwinge 12 eingeleitet werden. Eine Übertragung von horizontalen Kräften ist aufgrund der im Steuerende in horizontalen Schlitzen geführten Lager 44 gar nicht möglich.

Wie aus Fig. 2 hervorgeht, weist die Steuerschwinge 12 an ihrem dem Steuerende entgegengesetzten Ende ein Anschlagelement 34 auf. Kommt die Steuerschwinge 12 an einem bestimmten Punkt in der Nähe des unteren Totpunktes der Presse an, so setzt das Anschlagelement 34, falls die Vorschubvorrichtung im Zwischenlüftbetrieb betrieben wird, auf einer Spindel 35 auf, wodurch die Klemmzange 24, 27 gelöst und das Bandmaterial 22 freigegeben wird, damit dieses mittels eines Fangstiftes im Werkzeug der Presse ausgerichtet werden kann. Der Zeitpunkt bzw. Beginn dieser als Zwischenlüftung bezeichneten kurzzeitigen Freigabe des Bandmaterials im Bereich des unteren Totpunktes der Presse ist mit der Spindel 35 stufenlos einstellbar. Auch kann die Spindel 35 derartig eingestellt werden, dass keine Zwischenlüftung erfolgt. Auch hier begrenzt ein Flansch 36 die möglichen Endlagen der Spindel 35 und mit einem Klemmmechanismus 36a kann ein ungewolltes Verstellen derselben verhindert werden.

## Patentansprüche

1. Vorrichtung zum intermittierenden Zuführen eines band- oder drahtförmigen Halbzeugmaterials (22) zu einer Presse, mit einer im Betrieb vor- und zurücklaufenden Schiebezange (4, 7) zum Vorschieben des Halbzeugmaterials (22) in einer Vorschiebephase, einer feststehenden Klemmzange (24, 27) zum Festhalten des Halbzeugmaterials (22) in einer Nicht-Vorschiebephase und einer Steuerschwinge (12) mit einem an ein Steuerende derselben angekoppelten Schwingenantrieb (40, 42, 42a, 44, 45), wobei die Schiebezange (4, 7) und die Klemmzange (24, 27) mechanisch derartig mit der Steuerschwinge (12) gekoppelt sind, dass sie im Betrieb durch Hin- und Herbewegen des Steuerendes der Steuerschwinge (12) mit dem Schwingenantrieb (40, 42, 42a, 44, 45) abwechselnd geöffnet und geschlossen werden können zwecks Ermöglichung eines abwechselnden Vorschiebens und Festhaltens des Halbzeugmaterials (22) mit der Vorrichtung, **dadurch gekennzeichnet, dass** die Steuerschwinge (12) und die beiden Zangen (4, 7; 24, 27) derartig ausgebildet und miteinander gekoppelt sind, dass bei Abwesenheit einer vom Schwingenantrieb (40, 42, 42a, 44, 45) auf das Steuerende der Steuerschwinge (12) ausgeübten Stütz- oder Betätigungskraft beide Zangen (40, 42, 42a, 44, 45) geschlossen sind.

2. Vorrichtung nach Anspruch 1, **dadurch gekennzeichnet, dass** die beiden Zangen (4, 7; 24, 27) in einer Richtung quer zu einer Schwenkachse der Steuerschwinge (12) gesehen an voneinander beabstandeten Punkten an die Steuerschwinge (12) angekoppelt sind und der Ankopplungspunkt der Schiebezange (4, 7) an die Steuerschwinge (12) insbesondere mittig zwischen dem Ankopplungspunkt der Klemmzange (24, 27) und dem Steuerende der Steuerschwinge (12) angeordnet ist.

3. Vorrichtung nach einem der vorangehenden Ansprüche, **dadurch gekennzeichnet, dass** die Vorrichtung derartig ausgebildet ist, dass die beiden Zangen (4, 7; 24, 27) durch ein Auf- und Abbewegen des Steuerendes der Steuerschwinge (12) im Betrieb abwechselnd geöffnet und geschlossen werden können.

4. Vorrichtung nach einem der vorangehenden Ansprüche, **dadurch gekennzeichnet, dass** an der Steuerschwinge (12) eine oder mehrere vorgespannte Federelemente (29), insbesondere eine oder mehrere Druckfedern (29) und/oder Zugfedern angreifen, derart, dass durch deren Federkraft ein Schliessen der Zangen (4, 7; 24, 27) unterstützt wird.

5. Vorrichtung nach Anspruch 4, **dadurch gekennzeichnet, dass** die beiden Zangen (4, 7; 24, 27) in einer Richtung quer zu einer Schwenkachse der Steuerschwinge (12) gesehen an voneinander beabstandeten Punkten an die Steuerschwinge (12) angekoppelt sind und der Kraftangriffspunkt des Federelements (29) oder, bei mehreren Federelementen, der resultierende Kraftangriffspunkt insbesondere mittig im Bereich zwischen den beiden Ankopplungspunkte der Zangen (4, 7; 24, 27) liegt.

6. Vorrichtung nach einem der vorangehenden Ansprüche, **dadurch gekennzeichnet, dass** die beiden Zangen (4, 7; 24, 27) jeweils über eine obere Zangenhälfte (4, 24) und eine untere Zangenhälfte (7, 27) verfügen, welche zum Schliessen der Zangen (4, 7; 24, 27) aufeinander.zu bewegbar und zum Öffnen der Zangen (4, 7; 24, 27) voneinander weg bewegbar sind, wobei die untere Zangenhälfte (7, 27) in Schliessrichtung unbeweglich und die obere Zangenhälfte (4, 24) in Schliessrichtung beweglich ausgebildet ist.

7. Vorrichtung nach einem der vorangehenden Ansprüche, **dadurch gekennzeichnet, dass** die Zangen (4, 7; 24, 27) jeweils eine in Schliessrichtung unbewegliche Zangenhälfte (7, 27) und eine in Schliessrichtung bewegliche Zangenhälfte (4, 24) aufweisen und derartig mit der Steuerschwinge (12) gekoppelt sind, dass beim Öffnen bzw. Schliessen der jeweiligen Zange (4., 7; 24, 27) die Steuerschwinge (12) im Bereich des Ankopplungspunktes der jeweiligen Zange (4, 7; 24, 27) eine mit der Öffnungs- bzw. Schliessbewegung der beweglichen Zangenhälfte (4, 24) gleichgerichtete Bewegung vollführt.

8. Vorrichtung nach Anspruch 7, **dadurch gekennzeichnet, dass** die beiden Zangen (4, 7; 24, 27) jeweils über ein einziges Lenkerelement (11, 32) mit der Steuerschwinge (12) gekoppelt sind.

9. Vorrichtung nach einem der vorangehenden Ansprüche, **dadurch gekennzeichnet, dass** die Vorrichtung zur Bewirkung der Hin- und Herbewegung des Steuerendes der Steuerschwinge (12) einen Schwingenantrieb (40, 42, 42a, 44, 45) aufweist, welcher sowohl in Belastungs- als auch in Entlastungsrichtung Betätigungskräfte übertragen kann, insbesondere einen Pleuel- oder Exzenterantrieb (40, 42, 42a, 44, 45).

10. Vorrichtung nach einem der vorangehenden Ansprüche, **dadurch gekennzeichnet, dass** die Steuerschwinge (12) über ein Lenkerelement (14, 14a) mit einem vorrichtungsfesten Bauteil (23) verbunden ist, und insbesondere, dass die Ankopplungsstelle des Lenkerelements (14, 14a) an der Steuerschwinge (12) mit der Ankopplungsstelle einer der beiden Zangen (4, 7; 24, 27), insbesondere mit der dem Steuerende nächstgelegenen Ankopplungsstelle einer der beiden Zangen (4, 7; 24, 27) an die Steuerschwinge (12) zusammenfällt.

11. Vorrichtung nach einem der vorangehenden Ansprüche, **dadurch gekennzeichnet, dass** sämtliche Krafteinleitungspunkte in die Steuerschwinge (12) bzw. bei mehreren Einleitungspunkten für dieselbe Kraft die jeweiligen resultierenden Krafteinleitungspunkte in einer Ebene senkrecht zu einer Schwenkachse der Steuerschwinge (12) liegen, derart, dass die Steuerschwinge (12) im Betrieb torsionsmomentenfrei ist.

12. Vorrichtung nach Anspruch 11, **dadurch gekennzeichnet, dass** die Ebene, in welcher die Krafteinleitungspunkte liegen, im Betrieb durch die Längsachse eines mit der Vorrichtung vorzuschiebenden Halbzeugmaterials (22) führt.

## Claims

1. A device for intermittently supplying a strip- or wire-shaped semi-finished material (22) to a press, with a sliding clamp (4, 7) which runs forwards and backwards in operation for advancing the semi-finished material (22) in an advance phase, a fixed gripping clamp (24, 27) for securing the semi-finished material (22) in a non-advance phase and a control rocker (12) with a rocker drive (40, 42, 42a, 44, 45) coupled to a control end thereof, the sliding clamp (4, 7) and the gripping clamp (24, 27) being coupled mechanically to the control rocker (12) such that in operation they can be alternately opened and closed by moving the control end of the control rocker (12) back and forth with the rocker drive (40, 42, 42a, 44, 45) for the purpose of permitting an alternate advance and securing of the semi-finished material (22) with the device, **characterised in that** the control rocker (12) and the two clamps (4, 7; 24, 27) are designed and coupled together such that in the absence of a supporting or actuating force exerted by the rocker drive (40, 42, 42a, 44, 45) on the control end of the control rocker (12) both clamps (40, 42, 42a, 44, 45) are closed.

2. A device according to Claim 1, **characterised in that** the two clamps (4, 7; 24, 27), viewed in a direction transversely to a pivot axis of the control rocker (12), are coupled at spaced-apart points to the control rocker (12) and the point of coupling of the sliding clamp (4, 7) to the control rocker (12) is arranged in particular centrally between the point of coupling of the gripping clamp (24, 27) and the control end of the control rocker (12).

3. A device according to one of the preceding claims, **characterised in that** the device is designed such that the two clamps (4, 7; 24, 27) can be alternately opened and closed in operation by moving the control end of the control rocker (12) back and forth.

4. A device according to one of the preceding claims, **characterised in that** one or more pre-stressed spring elements (29), in particular one or more pressure springs (29) and/or tension springs, act on the control rocker (12) such that closing of the clamps (4, 7; 24, 27) is supported by the spring force thereof.

5. A device according to Claim 4, **characterised in that** the two clamps (4, 7; 24, 27), viewed in a direction transversely to a pivot axis of the control rocker (12), are coupled at spaced-apart points to the control rocker (12) and the point of application of force of the spring element (29) or, in the case of a plurality of spring elements, the resultant point of application of force, lies in particular centrally in the region between the two coupling points of the clamps (4, 7; 24, 27).

6. A device according to one of the preceding claims, **characterised in that** the two clamps (4, 7; 24, 27) each have an upper clamp half (4, 24) and a lower clamp half (7, 27), which can be moved towards one another to close the clamps (4, 7; 24, 27) and can be moved away from one another to open the clamps (4, 7; 24, 27), the lower clamp half (7, 27) being designed to be immobile in the closing direction and the upper clamp half (4, 24) to be mobile in the closing direction.

7. A device according to one of the preceding claims, **characterised in that** the clamps (4, 7; 24, 27) each have a clamp half (7, 27) which is immobile in the closing direction and a clamp half (4, 24) which is mobile in the closing direction, and are coupled to the control rocker (12) such that upon opening or closing the respective clamps (4, 7; 24, 27) the control rocker (12) in the region of the coupling point of the respective clamp (4, 7; 24, 27) performs a movement in the same direction with the opening or closing movement of the mobile clamp half (4, 24).

8. A device according to Claim 7, **characterised in that** the two clamps (4, 7; 24, 27) are each coupled to the control rocker (12) via a single guiding element (11, 32).

9. A device according to one of the preceding claims, **characterised in that** the device for bringing about the back-and-forth movement of the control end of the control rocker (12) has a rocker drive (40, 42, 42a, 44, 45) which can transmit actuating forces both in the loading and unloading directions, in particular a connecting-rod drive or eccentric drive (40, 42, 42a, 44, 45).

10. A device according to one of the preceding claims, **characterised in that** the control rocker (12) is connected via a guiding element (14, 14a) to a component (23) which is fixed on the device, and in particular **in that** the point of coupling of the guiding element (14, 14a) to the control rocker (12) coincides with the point of coupling of one of the two clamps (4, 7; 24, 27), in particular with the point of coupling, closest to the control end, of one of the two clamps (4, 7; 24, 27) to the control rocker (12).

11. A device according to one of the preceding claims, **characterised in that** all the points of introduction of force into the control rocker (12), or in the case of several points of introduction for the same force the respective resultant points of introduction of force, lie in a plane at right-angles to a pivot axis of the control rocker (12), such that the control rocker (12) is free from torsional moment in operation.

12. A device according to Claim 11, **characterised in that** the plane in which the points of introduction of force lie leads in operation through the longitudinal axis of a semi-finished material (22) which is to be advanced with the device.

## Revendications

1. Dispositif d'alimentation intermittente d'un matériau semi-fini (22) en forme de bande ou de fil à une presse, avec une pince coulissante (4, 7) avançant et reculant en fonctionnement pour faire avancer le matériau semi-fini (22) dans une phase d'avance, une pince étau (24, 27) fixe pour le maintien du matériau semi-fini (22) dans une phase de non avance et une bielle de commande (12) avec un entraînement de bielle (40, 42, 42a, 44, 45) couplé à une extrémité de commande de celle-ci, la pince coulissante (4, 7) et la pince étau (24, 27) étant couplées mécaniquement à la bielle de commande (12) de telle sorte qu'elles puissent être ouvertes et fermées alternativement en fonctionnement par le déplacement alternatif de l'extrémité de commande de la bielle de commande (12) avec l'entraînement de bielle (40, 42, 42a, 44, 45) en vue de permettre une avance et un maintien alternatifs du matériau semi-fini (22) avec le dispositif, **caractérisé en ce que** la bielle de commande (12) et les deux pinces (4, 7 ; 24, 27) sont réalisées et couplées les unes aux autres de telle sorte qu'en cas d'absence d'une force d'appui ou d'actionnement exercée par l'entraînement de bielle (40, 42, 42a, 44, 45) sur l'extrémité de commande de la bielle de commande (12), les deux pinces (40, 42, 42a, 44, 45) sont fermées.

2. Dispositif selon la revendication 1,
**caractérisé en ce que** les deux pinces (4, 7 ; 24, 27) sont couplées vu dans une direction transversale à un axe de pivotement de la bielle de commande (12), sur des points espacés les uns des autres à la bielle de commande (12) et le point d'accouplement de la pince coulissante (4, 7) à la bielle de commande (12) est disposé en particulier au milieu entre le point d'accouplement de la pince étau (24, 27) et l'extrémité de commande de la bielle de commande (12).

3. Dispositif selon l'une des revendications 1 ou 2, **caractérisé en ce que** le dispositif est réalisé de telle sorte que les deux pinces (4, 7 ; 24, 27) peuvent être ouvertes et fermées alternativement en fonctionnement par un déplacement ascendant et descendant de l'extrémité de commande de la bielle de commande (12).

4. Dispositif selon l'une des revendications 1 à 3, **caractérisé en ce qu'**un ou plusieurs éléments de ressort (29) précontraints, en particulier un ou plusieurs ressorts de compression (29) et/ou ressorts de traction agissent sur la bielle de commande (12) de telle sorte qu'une fermeture des pinces (4, 7 ; 24, 27) est assistée par leur force de ressort.

5. Dispositif selon la revendication 4, **caractérisé en ce que** les deux pinces (4, 7 ; 24, 27) sont couplées vu dans une direction transversale à un axe de pivotement de la bielle de commande (12) sur des points espacés les uns des autres à la bielle de commande (12) et le point d'application de force de l'élément de ressort (29) ou en cas de plusieurs éléments de ressort, le point d'application de force résultant se trouve en particulier au milieu dans la zone entre les deux points d'accouplement des pinces (4, 7 ; 24, 27).

6. Dispositif selon l'une des revendications 1 à 5, **caractérisé en ce que** les deux pinces (4, 7 ; 24, 27) disposent respectivement d'une moitié de pince (4, 24) supérieure et d'une moitié de pince (7, 27) inférieure qui peuvent être déplacées pour la fermeture des pinces (4, 7 ; 24, 27) l'une vers l'autre et pour l'ouverture des pinces (4, 7 ; 24, 27) loin l'une de l'autre, la moitié de pince (7, 27) inférieure étant réalisée immobile dans le sens de fermeture et la moitié de pince (4, 24) supérieure étant réalisée mobile dans le sens de fermeture.

7. Dispositif selon l'une des revendications 1 à 6, **caractérisé en ce que** les pinces (4, 7 ; 24, 27) présentent respectivement une moitié de pince (7, 27) immobile dans le sens de fermeture et une moitié de pince (4, 24) mobile dans le sens de fermeture et sont couplées à la bielle de commande de telle sorte que lors de l'ouverture ou de la fermeture de chaque pince (4, 7 ; 24, 27), la bielle de commande (12) dans la zone du point d'accouplement de chaque pince (4, 7 ; 24, 27) réalise un mouvement dirigé dans le même sens que le mouvement d'ouverture ou de fermeture de la moitié de pince (4, 24) mobile.

8. Dispositif selon la revendication 7, **caractérisé en ce que** les deux pinces (4, 7 ; 24, 27) sont couplées respectivement par un seul élément de bras oscillant (11, 32) à la bielle de commande (12).

9. Dispositif selon l'une des revendications 1 à 8, **caractérisé en ce que** le dispositif pour provoquer le mouvement alternatif de l'extrémité de commande de la bielle de commande (12) présente un entraînement de bielle (40, 42, 42a, 44, 45) qui peut transmettre dans un sens de charge ainsi que dans un sens de décharge des forces d'actionnement, en particulier un entraînement à bielle ou à excentrique (40, 42, 42a, 44, 45).

10. Dispositif selon l'une des revendications 1 à 9, **caractérisé en ce que** la bielle de commande (12) est reliée par un élément de bras oscillant (14, 14a) à un composant (23) fixé au dispositif, et en particulier **en ce que** le point d'accouplement de l'élément de bras oscillant (14, 14a) à la bielle de commande (12) coïncide avec le point d'accouplement de l'une des deux pinces (4, 7 ; 24, 27), en particulier avec le point d'accouplement le plus proche de l'extrémité de commande de l'une des deux pinces (4, 7 ; 24, 27) à la bielle de commande (12).

11. Dispositif selon l'une des revendications 1 à 10, **caractérisé en ce que** tous les points d'introduction de force dans la bielle de commande (12) ou en cas de plusieurs points d'introduction pour la même force, les points d'introduction de force respectifs résultant se trouvent dans un plan perpendiculaire à un axe de pivotement de la bielle de commande (12) de telle sorte que la bielle de commande (12) soit exempte de couple de torsion en fonctionnement.

12. Dispositif selon la revendication 11, **caractérisé en ce que** le plan, dans lequel se trouvent les points d'introduction de force, passe en fonctionnement par l'axe longitudinal du matériau semi-fini(22) à avancer avec le dispositif.
